# EUROPÄISCHE PATENTSCHRIFT

(11) **EP 2 123 359 B1**
(45) Veröffentlichungstag und Bekanntmachung des Hinweises auf die Patenterteilung: **08.06.2011**
(21) Anmeldenummer: 08008525.1
(22) Anmeldetag: 06.05.2008
(51) Int. Cl.: B01L 3/02

(54) **Pipettiervorrichung zur Aspiration und Dispensation eines Dosierfluids**
Pipette device for aspirating and dispensing a metered liquid
Dispositif de pipetage pour l'aspiration et la distribution d'un fluide de dosage

(43) Veröffentlichungstag der Anmeldung: 25.11.2009
(73) Patentinhaber: Hamilton Bonaduz AG, CH-7402 Bonaduz (CH)
(72) Erfinder: Panzer, Armin, 7014 Trin (CH); Schelling, Patrick, 7000 Chur (CH)
(74) Vertreter: Trossin, Hans-Jürgen

(56) Entgegenhaltungen:
- EP-A- 0 111 796
- EP-A- 1 782 856
- GB-A- 2 426 293
- GB-A- 2 429 199
- US-B1- 6 471 670

## Beschreibung

Die vorliegende Erfindung betrifft eine Pipettiervorrichtung zur Aspiration und Dispensation eines Dosierfluids mit Hilfe eines von diesem verschiedenen Arbeitsfluids, wobei das Arbeitsfluid in einem Arbeitsraum mit veränderlichem Volumen aufgenommen ist, welcher sich längs einer Kanalachse erstreckt und bezogen auf die Kanalachse zumindest zumindest längs eines axialen Abschnitts desselben durch ein Kolben-Zylinder-System gebildet ist, mit einem den Arbeitsraum längs eines Zylinderabschnitts in radialer Richtung begrenzenden Zylinder und mit einem den Arbeitsraum in einer ersten axialen Richtung begrenzenden Kolben, wobei Zylinder und Kolben relativ zueinander beweglich angeordnet sind, so dass das Kolben-Zylinder-System einen zur Aspiration und Dispensation offenen axialen Dosier-Längsendbereich und einen durch den Kolben geschlossenen axialen Arbeits-Längsendbereich aufweist.

Derartige Pipettiervorrichtungen sind beispielsweise aus der EP-A-1 745 851 oder der EP-A-1 412 759 bekannt. Aus diesen Druckschriften ist überdies bekannt, den Druck des Arbeitsfluids zu messen, um hieraus Rückschlüsse über den ordnungsgemäßen Ablauf einer durchgeführten Aspiration oder/und Dispensation ziehen zu können.

Pipettiervorrichtungen der eingangs genannten Art dienen der hoch genauen Dosierung von Fluiden, insbesondere Flüssigkeiten, in Labors und in der Industrie.

Die Menge an aufnehmbarem, also aspirierbarem Dosierfluid ist dabei begrenzt durch die maximal mögliche Änderung des Volumens des Arbeitsraums der Pipettiervorrichtung.

Da in der Regel Pipettiervorrichtungen zur Anwendung kommen, bei welchen mehrere sogenannte "Pipettierkanäle", welche jeweils über einen Arbeitsraum verfügen, matrixartig zeilen- und spaltenweise angeordnet sind, sind die einen Pipettierkanal bildenden Komponenten miniaturisiert ausgebildet, so dass nicht nur die Arbeitsräume ein absolut gesehen kleines Volumen aufweisen, sondern auch die Relativbewegung von Kolben und Zylinder des Kolben-Zylinder-Systems lediglich eine kleine Arbeitsvolumenänderung ermöglicht, was das zu aspirierende und zu dispensierende Volumen an Dosierfluid nach oben begrenzt.

Die in den oben genannten Druckschriften des Standes der Technik offenbarten Drucksensoren, welche an jedem Pipettierkanal in der Regel seitlich vorgesehen sind, benötigen zusätzlich Bauraum, der zu Lasten des Kolben-Zylinder-Systems eingespart wird, was die maximal mögliche Arbeitsvolumenänderung weiter verringert.

Es ist daher Aufgabe der vorliegenden Erfindung, eine Pipettiervorrichtung der eingangs genannten Art derart weiterzubilden, dass mit ihr bei im Wesentlichen gleichem Relativbewegungsbereich zwischen Kolben und Zylinder eine größere Menge an Dosierfluid aufgenommen werden kann als dies bisher im Stand der Technik möglich ist.

Diese Aufgabe wird gelöst durch eine gattungsgemäße Pipettiervorrichtung, bei welcher der Kolben als Außenkolben ausgebildet ist und im Arbeits-Längsendbereich des Kolben-Zylinder-Systems den Zylinder außen umgibt und auf dem kolben ein Sensor aufgenommen ist.

Durch die Ausgestaltung des Kolbens als Außenkolben wird bei gleichem Hub das Volumen des unter Beteiligung des Kolbens mit begrenzten Arbeitsraums in stärkerem Maße verändert, als wenn der Kolben, wie aus dem Stand der Technik bekannt, ein Innenkolben wäre, der im Inneren des Zylinders an der Zylinderinnenwand geführt ist. Der Unterschied der Arbeitsvolumenänderung bei gleichem Hub einer Pipettiervorrichtung der vorliegenden Erfindung im Vergleich zum Stand der Technik entspricht dabei dem Volumen aus der Querschnittsfläche der Zylinderwand multipliziert mit dem Hub.

Wenn in der vorliegenden Anmeldung ausgesagt ist, dass der Arbeitsraum zumindest längs eines axialen Abschnitts des Arbeitsraums durch ein Kolben-Zylinder-System gebildet ist, so soll dadurch lediglich angezeigt sein, dass ein Kolben-Zylinder-System zur Bildung des Arbeitsraums beiträgt. An das Kolben-Zylinder-System können, wie aus dem Stand der Technik bekannt, etwa Pipettierspitzen und dergleichen ankoppelbar sein, welche im Falle ihrer Ankopplung ebenfalls zum Volumen des Arbeitsraums beitragen.

Das Kolben-Zylinder-System ist ausgehend vom Inneren des Kolben-Zylinder-Systems in der ersten axialen Richtung durch den Kolben begrenzt und ist in einer der ersten Richtung entgegengesetzten zweiten axialen Richtung offen, so dass in dieser zweiten Richtung eine durch eine Vergrößerung oder Verkleinerung des Arbeitsraums bewirkte Druckänderung im Arbeitsfluid auf das Dosierfluid einwirken kann und dieses somit in den Arbeitsraum hinein oder aus diesem heraus geleitet werden kann.

Die genannte Kanalachse ist in der Regel eine geradlinige Kanalachse. Jedoch soll nicht ausgeschlossen sein, dass die Kanalachse auch einen krummlinigen Verlauf annehmen kann, wenn dies für Sonderanwendungen erforderlich sein sollte.

Mit "Zylinderabschnitt" ist der axiale Abschnitt des Pipettierkanals bezeichnet, längs welchem sich der Zylinder erstreckt.

Die zum Funktionieren des Arbeitsraums erforderliche Dichtigkeit kann zwischen Kolben und Zylinder dadurch hergestellt sein, dass einer radial äußeren Fläche des Zylinders in einem dem Arbeits-Längsendbereich des Kolben-Zylinder-Systems nahen Arbeits-Zylinderendbereich eine radial innere Fläche des Kolbens gegenüberliegt, wobei an wenigstens einer der beiden Flächen eine Dichtung vorgesehen ist, welche an der jeweils anderen Fläche anliegt, um den Kolben und den Zylinder gegeneinander und somit den Arbeitsraum gegen die Umgebung abzudichten.

Zur Aufnahme des Zylinders im Außenkolben kann der Kolben eine Vertiefung aufweisen, welche, bezogen auf die Kanalachse und bei Betrachtung im montierten Zustand, in radialer Richtung durch einen um die Kanalachse umlaufenden Kolbenmantel begrenzt ist, in der ersten axialen Richtung durch einen Kolbenboden begrenzt ist und in einer der ersten axialen Richtung entgegengesetzten zweiten axialen Richtung offen ist.

Dies führt zu einem Kolben mit topfförmiger Ausnehmung, wobei der Kolbenmantel aus Gründen besonders einfacher Fertigung vorteilhafterweise zylindrisch ausgebildet ist. Es soll jedoch nicht ausgeschlossen sein, dass der Kolben dann, wenn er spritzgusstechnisch hergestellt ist, mit Entformschrägen versehen sein kann, so dass sich der Kolbenmantel von seinem offenen Längsende zum Kolbenboden hin verjüngt oder aufweitet.

Um einen möglichst großen Kolbenhub realisieren zu können, ist es von Vorteil, die oben angesprochene Dichtung zur Abdichtung von Kolben und Zylinder gegeneinander am kolbenbodenfernen Längsendbereich des Kolbenmantels oder/und im Arbeits-Zylinderendbereich des Zylinders anzuordnen.

Das Kolben-Zylinder-System kann dann einfach mit Außenkolben ausgestaltet sein, wenn der Arbeits-Zylinderendbereich in der Vertiefung des Kolbens derart aufgenommen ist, dass Kolben und Zylinder relativ zueinander beweglich sind.

Dabei sei ausdrücklich darauf hingewiesen, dass es für das Funktionieren der erfindungsgemäßen Pipettiervorrichtung keine Rolle spielt, ob der Kolben maschinengestellfest und der Zylinder beweglich an der Pipettiervorrichtung vorgesehen ist oder umgekehrt, oder ob gegebenenfalls sogar sowohl Kolben als auch Zylinder relativ zu einem ortsfesten Gestell der Pipettiervorrichtung beweglich angeordnet sind.

Wie bereits oben im Zusammenhang mit dem Stand der Technik angedeutet wurde, ist es bekannt, den Druck des Arbeitsfluids im Arbeitsraum zu messen, um daraus Rückschlüsse auf die Qualität eines Dosiervorgangs zu ziehen.

Im Stand der Technik ist ein solcher Drucksensor in der Regel über eine seitliche Öffnung in der Zylinderwand an den Arbeitsraum angekoppelt.

Weiterhin ist der Druck lediglich eine bevorzugte Zustandsgröße des Arbeitsfluids, welche besonders leicht erfassbar und aussagekräftig hinsichtlich der Qualität eines Dosiervorgangs ist.

Weiterhin ist es für die Pipettiervorrichtung von Vorteil, wenn der Sensor in möglichst großer Entfernung vom tatsächlichen Ort der Aufnahme des Arbeitsfluids in den Arbeitsraum vorgesehen ist, um eine Wechselwirkung zwischen Sensor und Dosierfluid möglichst zu vermeiden, insbesondere eine wechselseitige Verschmutzung oder eine Funktionsstörung des Sensors. Daher ist zur Qualitätsüberwachung eines Dosiervorgangs mit einer Pipettiervorrichtung an dem Kolben ein Sensor aufgenommen, welcher dazu ausgebildet ist, wenigstens eine Zustandsgröße des Arbeitsfluids, vorzugsweise dessen Druck, zu erfassen.

Als andere oder weitere Zustandsgrößen könnten beispielsweise die Temperatur oder/und die Dichte des Arbeitsfluids erfasst werden.

Wie oben bereits gesagt wurde, ist der Außenkolben der erfindungsgemäßen Pipettiervorrichtung mit einer Vertiefung ausgebildet, so dass zur Anbringung des Sensors am Kolben vorgesehen sein kann, dass eine die Vertiefung begrenzende Kolbenwandung eine Öffnung aufweist, an welcher der Sensor zur Erfassung der Zustandsgröße vorgesehen ist.

Eine besonders funktionssichere und platzsparende Möglichkeit zur Anbringung des Sensors am Kolben besteht darin, mit dem Sensor die Öffnung in der Kolbenwandung zu verschließen. Besonders bevorzugt, weil in erheblichem Maße platzsparend, ist es, wenn der Sensor einen Teil einer die Vertiefung des Kolbens begrenzenden Kolbenwandung bildet. Dabei soll nicht nur der Fall erfasst sein, dass der Sensor einen integralen Teil der Kolbenwandung bildet, sondern auch jener Fall, bei welchem der Sensor, gegebenenfalls über ein Substrat oder dergleichen, unmittelbar zum Verschließen der Öffnung an dem Kolben angebracht ist.

Besonders einfach und Platz sparend kann der Sensor im Bereich des Kolbenbodens angeordnet sein, insbesondere einen Teil desselben bilden. Hierzu kann konstruktiv vorgesehen sein, dass der Kolben wenigstens zweiteilig ausgebildet ist, mit einem Hüllenteil, welches wenigstens eine Durchgangsöffnung aufweist, und mit einem Deckelteil, welches derart mit dem Hüllenteil verbunden ist, dass es die wenigstens eine Durchgangsöffnung einseitig verschließt. Das Hüllenteil bildet dann bezogen auf die Kanalachse eine radiale Wandung des unter Verwendung des Kolbens gebildeten Kolben-Zylinder-Systems, während das Deckelteil eine in axialer Richtung weisende Grenzfläche des Kolbens bildet.

Ganz allgemein kann der Sensor Platz sparend derart angeordnet sein, dass er von der virtuellen Kanalachse durchsetzt ist.

In diesem Falle kann an dem Deckelteil wenigstens ein Sensor zur Erfassung einer Zustandsgröße des Arbeitsfluids vorgesehen sein. Vorzugsweise ist der Sensor an einer Stelle angeordnet, welche im montierten Zustand der Pipettiervorrichtung axial mit der Durchgangsöffnung im Hüllenteil fluchtet, also radial innerhalb einer Begrenzungswand des Hüllenteils zur Begrenzung der Durchgangsöffnung in einem dem Deckelteil nahen Endbereich gelegen ist. Mit einer derartigen Kombination aus Hüllenteil und Deckelteil lassen sich auch Außenkolben bilden, welche für Mehrfach-Pipettierköpfe geeignet sind, so dass mit einem Hüllenteil und einem Deckelteil eine Mehrzahl von Außenkolben gebildet sein können.

Zur Steigerung der Effektivität der hier beschriebenen Pipettiervorrichtung kann diese einen Pipettierkopf mit einer Mehrzahl von Arbeitsräumen aufweisen, welche vorzugsweise matrixartig angeordnet sind. Eine derartige Matrix ist vorzugsweise eine in zueinander orthogonalen Zeilen und Spalten angelegte Matrix. Die einzelnen Arbeitsräume sind dabei in der Regel gesondert voneinander ausgebildet.

In diesem Falle ist eine Qualitätsüberprüfung von Dosiervorgängen dann besonders einfach und gründlich möglich, wenn jedem Arbeitsraum ein Sensor zur Erfassung einer Zustandsgröße des Arbeitsfluids zugeordnet ist.

Wie oben bereits angedeutet, kann das Hüllenteil zur Ausbildung einer Mehrzahl von Außenkolben als Lochplatte ausgebildet sein. Dabei kann die Dicke der Lochplatte am gewünschten Hub des Außenkolbens orientiert sein, so dass die Dicke des Hüllenteils wenigstens dem gewünschten Hub des Außenkolbens, gegebenenfalls unter Zugabe von Sicherheitsstrecken für Dichtungen und zur Kollisionsvermeidung entspricht.

Dann kann an dem Deckelteil eine Mehrzahl von Zustandsgrößensensoren angeordnet sein, vorzugsweise sind diese ebenfalls matrixartig angeordnet, und zwar entsprechend der vorgesehenen Anordnung von Außenkolben. Besonders einfach sind die Zustandsgrößensensoren an einer Stirnseite des Deckelteils an dessen Oberfläche anzuordnen, wenngleich nicht ausgeschlossen sein soll, dass das Deckelteil Vertiefungen oder sogar Durchgangsöffnung aufweist, in welchen die Zustandsgrößensensoren aufgenommen sind.

Der wenigstens eine Zustandsgrößensensor ist über Leitungen mit einer Steuer- oder/und Rechnereinheit verbunden, welche vom Zustandsgrößensensor gelieferte Signale verarbeitet.

Die vorliegende Erfindung wird im Folgenden anhand der beiliegenden Zeichnungen näher erläutert werden. Es stellt dar:
- Fig. 1: einen Längsschnitt durch einen wesentlichen Teil einer erfindungs- gemäßen Pipettiervorrichtung,
- Fig. 2: einen vergrößerten Ausschnitt des Bereichs II der Pipettiervorrich- tung von Figur 1,
- Fig. 3: einen vergrößerten Ausschnitt des Bereichs III der Pipettiervorrich- tung von Figur 1 und Fig. 4 einen vergrößerten Ausschnitt des Bereichs IV der Pipettiervorrich- tung von Figur 1.

In Figur 1 ist ein wesentlicher Abschnitt einer erfindungsgemäßen Pipettiervorrichtung allgemein mit 10 bezeichnet. Es handelt sich dabei um einen Mehrfach-Pipettierkopf mit 384 Pipettierkanälen 12, welche in einer orthogonalen Matrix von 16 x 24 Pipettierkanälen 12 angeordnet sind.

Jeder Pipettierkanal 12 verläuft entlang einer Kanalachse K von einem dosierseitigen Längsende 14 der Pipettiervorrichtung 10 bis zu einem arbeitsseitigen Längsende 16 derselben.

Ausgangspunkt der Beschreibung der erfindungsgemäßen Pipettiervorrichtung 10 ist eine gestellfeste mittlere Trägerplatte 18, an welcher metallische Zylinder 20 über Isolationselemente 22 aus elektrisch isolierendem Elastomer aufgenommen sind. Die Zylinder 20, welche als Hohlzylinder ausgebildet sind, sind somit ortsfest, d.h. maschinengestellfest an der Trägerplatte 18 aufgenommen. Die elektrisch isolierenden Isolationselemente 22 dienen der Isolation der elektrisch leitfähigen Zylinder 20 von der ebenfalls elektrisch leitfähigen Trägerplatte 18, so dass für jeden Pipettierkanal 12 gesondert eine kapazitive Füllstandsmessung möglich ist (sogenannte "cLLD" = "capacitive Liquid Level Detection").

Zu dieser kapazitiven Füllstandsmessung sind die Pipettierkanäle 12 mit einem Signalleitungsanschluss 23 verbunden, von welchen der Einfachheit halber nur einer dargestellt ist.

In Figur 1 befindet sich unterhalb der gestellfesten Trägerplatte 18 eine relativ zu dieser längs der Kanalachsen K bewegliche Quetschplatte 24, welche in an sich bekannter Weise die Ankopplung von in den Figuren 1 bis 4 nicht dargestellten Pipettierspitzen an Kopplungsenden 26 der Pipettiervorrichtung 10 ermöglicht.

Eine relativ zur Trägerplatte 18 längs der Kanalachsen K bewegliche Abstreiferplatte 30 sorgt für ein sicheres Abwerfen von Pipettierspitzen von den Kopplungsenden 26 der Pipettierkanäle 12 und somit für eine Entkopplung von Pipettierspitzen von dem in Figur 1 dargestellten Mehrfachpipettierkopf.

Ähnlich wie in der Trägerplatte 18 sind die Zylinder 20 auch in der Quetschplatte 24 zur elektrischen Isolation von dieser durch ein elastomeres Isolationselement 32 umgeben. Im Gegensatz zur Trägerplatte 18 sind die Isolationselemente 32 in der Quetschplatte 24 jedoch mit radialem Abstand von den Zylindern 20 angeordnet, um eine Relativbewegung der Quetschplatte 24 relativ zu den Zylindern 20 nicht zu behindern.

Nahe der Kopplungsenden 26 weisen die Pipettierkanäle 12 jeweils einen Quetschring 34 auf, welcher durch eine axiale Bewegung der Quetschplatte 24 in den Figuren 1 und 2 nach unten unter Vermittlung der Quetschhülsen 28 axial gestaucht und aufgrund seiner Querkontraktionseigenschaften dadurch radial gedehnt wird, so dass eine Pipettierspitze, je nach Ausgestaltung ihrer im Ankopplungszustand den Quetschring 34 radial außen umgebenden Gegenkopplungsgeometrie, reib- oder/und formschlüssig an dem Kopplungsende 26 der Pipettierkanäle 12 gehalten werden kann.

Wie aus Figur 1 ersichtlich ist, ist in Figur 1 über der Trägerplatte 18 relativ zu dieser Längs der Kanalachsen K beweglich eine Dosierplatte 36 vorgesehen. Diese Dosierplatte 36, welche über einen nur zum Teil dargestellten Bewegungsantriebsmechanismus 38 relativ zur Trägerplatte 18 in Richtung der Kanalachsen K zur Bewegung antreibbar ist, bildet eine Vielzahl von Außenkolben 40, welche ein Arbeits-Zylinderlängsende 20a der Zylinder 20 radial und axial außen umgeben.

Die durch die Dosierplatte 36 gebildeten Außenkolben 40 weisen eine Vertiefung 42 auf, in welche der Bereich des Arbeits-Zylinderlängsendes 20a der Zylinder 20 aufgenommen ist.

Jede Pipettierkanal 12 umfasst damit einen Arbeitsraum 44, welcher definiert wird durch das mit Arbeitsfluid gefüllte Volumen der Vertiefung 42 der Kolben 40 und dem in den Figuren 1 bis 4 nicht dargestellten Innenvolumen im Hohlraum der Zylinder 20 und somit wenigstens bis zum Dosier-Zylinderlängsende 20b der Zylinder 20 reicht. Tatsächlich reicht der Arbeitsraum noch bis zu den axialen Längsenden der Pipettierkanäle 12, d.h. bis zu den Öffnungen der Kopplungsenden 26 und, im Falle angekoppelter Pipettierspitzen, sogar von dort noch in die Pipettierspitzen hinein.

Für die vorliegende Erfindung ist jedoch der von den Kolben 40 und den Zylindern 20 umgebene Abschnitt der Arbeitsräume 44 von besonderem Interesse.

Die zylindrische Innenwandung der Kolben 40 ist zum Zwecke der elektrischen Isolation von Kolben und Zylindern voneinander durch ein zylindrisches Isolationselement 46 gebildet.

In dem in den Figuren 1 bis 4 gezeigten Beispiel ist an dem dem Kolbenboden 48 fernen Längsende 50 der Kolben 40 in jedem Kolben 40 eine um den Zylinder 20 umlaufende und an der Außenwand des Zylinders 20 dichtend anliegende Dichtung 52 vorgesehen, welche den Arbeitsraum 44 zwischen Kolben 40 und Zylinder 20 gegen die Außenumgebung abdichtet.

Die Dosierplatte 36 ist im vorliegenden Beispiel mehrteilig gebildet, nämlich durch ein Hüllenteil 54, welches eine Mehrzahl von Durchgangsöffnungen 56 enthält und somit als Lochplatte vorbestimmter Dicke ausgestaltet ist.

Ausgehend von dem Arbeitsraum 44 ist das Hüllenteil 54 in einer ersten Richtung E durch ein Deckelteil 58 verschlossen, wobei zur Abdichtung des Arbeitsraums 44 an der Berührstelle zwischen Deckelteil 58 und Hüllenteil 56 eine Dichtungsmatte 60 mit Durchgangsöffnungen 62 vorgesehen ist.

Im Deckelteil 58 sind, jeder Durchgangsbohrung 56 des Hüllenteils 54 zugeordnet, für jeden Pipettierkanal 12 ein Drucksensor 64 angeordnet. Diese Drucksensoren 64, von welchen in Figur 4 lediglich einer dargestellt ist, verschließen die Durchgangsöffnungen 62 der Dichtungsmatte 60 und bilden somit einen Teil des Kolbenbodens 66.

Die Drucksensoren 64 sind über nicht dargestellte Signalleitungen mit einer Rechnereinheit zur Auswertung der von den Drucksensoren 64 gelieferten Signalen verbunden.

## Patentansprüche

1. Pipettiervorrichtung zur Aspiration und Dispensation eines Dosierfluids mit Hilfe eines von diesem verschiedenen Arbeitsfluids, wobei das Arbeitsfluid in einem Arbeitsraum mit veränderlichem Volumen aufgenommen ist, welcher sich längs einer Kanalachse erstreckt und bezogen auf die Kanalachse zumindest längs eines axialen Abschnitts desselben durch ein Kolben-Zylinder-System gebildet ist, mit einem den Arbeitsraum längs eines Zylinderabschnitts in radialer Richtung begrenzenden Zylinder und mit einem den Arbeitsraum in einer ersten axialen Richtung begrenzenden Kolben,
wobei Zylinder und Kolben relativ zueinander beweglich angeordnet sind, so dass das Kolben-Zylinder-System einen zur Aspiration und Dispensation offenen axialen Dosier-Längsendbereich und einen durch den Kolben geschlossenen axialen Arbeits-Längsendbereich aufweist, wobei der Kolben als Außenkolben ausgebildet ist und im Arbeits-Längsendbereich des Kolben-Zylinder-Systems den Zylinder außen umgibt,
**dadurch gekennzeichnet, dass** an dem Kolben ein Sensor aufgenommen ist, welcher dazu ausgebildet ist, wenigstens eine Zustandsgröße des Arbeitsfluids, vorzugsweise dessen Druck, zu erfassen.

2. Pipettiervorrichtung nach Anspruch 1,
**dadurch gekennzeichnet, dass** einer radial äußeren Fläche des Zylinders in einem dem Arbeits-Längsendbereich des Kolben-Zylinder-Systems nahen Arbeits-Zylinderendbereich eine radial innere Fläche des Kolbens gegenüberliegt, wobei an wenigstens einer der beiden Flächen eine Dichtung vorgesehen ist, welche an der jeweils anderen Fläche anliegt, um den Kolben und den Zylinder gegeneinander abzudichten.

3. Pipettiervorrichtung nach Anspruch 2,
**dadurch gekennzeichnet, dass** der Kolben eine Vertiefung aufweist, welche, bezogen auf die Kanalachse und bei Betrachtung im montierten Zustand, in radialer Richtung durch einen um die Kanalachse umlaufenden Kolbenmantel begrenzt ist, in der ersten axialen Richtung durch einen Kolbenboden begrenzt ist und in einer der ersten axialen Richtung entgegengesetzten zweiten axialen Richtung offen ist.

4. Pipettiervorrichtung nach Anspruch 3,
**dadurch gekennzeichnet, dass** der Arbeits-Zylinderendbereich in der Vertiefung des Kolbens relativ beweglich aufgenommen ist.

5. Pipettiervorrichtung nach Anspruch 3 oder 4,
**dadurch gekennzeichnet, dass** eine die Vertiefung begrenzende Kolbenwandung eine Öffnung aufweist, an welcher der Sensor zur Erfassung der Zustandsgröße vorgesehen ist.

6. Pipettiervorrichtung nach Anspruch 5,
**dadurch gekennzeichnet, dass** der Sensor die Öffnung verschließt.

7. Pipettiervorrichtung nach Anspruch 3,
**dadurch gekennzeichnet, dass** der Sensor einen Teil einer die Vertiefung des Kolbens begrenzenden Kolbenwandung bildet.

8. Pipettiervorrichtung nach einem der Ansprüche 5 bis 7,
**dadurch gekennzeichnet, dass** der Sensor im Bereich des Kolbenbodens angeordnet ist oder einen Teil desselben bildet.

9. Pipettiervorrichtung nach Anspruch 8, unter Einbeziehung des Anspruchs 3,
**dadurch gekennzeichnet, dass** der Kolben wenigstens zweiteilig ausgebildet ist, mit einem Hüllenteil, welches wenigstens eine Durchgangsöffnung aufweist, und mit einem Deckelteil, welches derart mit dem Hüllenteil verbunden ist, dass es die wenigstens eine Durchgangsöffnung einseitig verschließt.

10. Pipettiervorrichtung nach Anspruch 9,
**dadurch gekennzeichnet, dass** an dem Deckelteil wenigstens ein Sensor zur Erfassung einer Zustandsgröße des Arbeitsfluids vorgesehen ist, vorzugsweise an einer Stelle, welche im montierten Zustand der Vorrichtung axial mit der Durchgangsöffnung fluchtet.

11. Pipettiervorrichtung nach einem der vorhergehenden Ansprüche,
**dadurch gekennzeichnet, dass** sie einen Pipettierkopf mit einer Mehrzahl von Arbeitsräumen aufweist, welche vorzugsweise matrixartig angeordnet sind.

12. Pipettiervorrichtung nach Anspruch 11,
**dadurch gekennzeichnet, dass** jedem Arbeitsraum ein Sensor zur Erfassung einer Zustandsgröße des Arbeitsfluids zugeordnet ist.

13. Pipettiervorrichtung nach Anspruch 11 oder 12, unter Einbeziehung des Anspruchs 9,
**dadurch gekennzeichnet, dass** das Hüllenteil eine Lochplatte ist.

14. Pipettiervorrichtung nach einem der Ansprüche 11 bis 13, unter Einbeziehung des Anspruchs 9,
**dadurch gekennzeichnet, dass** an dem Deckelteil, vorzugsweise an einer Stirnseite desselben, eine Mehrzahl von Zustandsgrößensensoren, vorzugsweise matrixartig, angeordnet sind.

## Claims

1. Pipetting apparatus for aspiration and dispensation of a metering fluid with the aid of a work fluid which differs from the former, the work fluid being accommodated in a work space with a variable volume which extends along a channel axis and, with reference to the latter, is formed by a piston-cylinder system at least along an axial section of the channel axis, having a cylinder which delimits the work space along a cylinder section in the radial direction and a piston which delimits the work space in a first axial direction, the cylinder and the piston being arranged so that they can move with respect to each other such that the piston-cylinder system has an axial longitudinal end region for metering, which is open for aspiration and dispensation, and an axial longitudinal end region for work which is closed by the piston, the piston being designed as an outer piston and surrounding the cylinder on the outside in the longitudinal end region for work of the piston-cylinder system, **characterized in that** the piston accommodates a sensor which is designed to acquire at least one state variable of the work fluid, preferably the pressure of the latter.

2. Pipetting apparatus according to Claim 1,
**characterized in that** a radially inner surface of the piston lies opposite a radially outer surface of the cylinder in a cylinder end region for work in the vicinity of the longitudinal end region for work of the piston-cylinder system, with a seal being provided on at least one of the two surfaces which butts against the respective other surface in order to seal the piston and the cylinder against one another.

3. Pipetting apparatus according to Claim 2,
**characterized in that** the piston has a hollow which, with respect to the channel axis and when observed in the assembled state, is delimited in the radial direction by a piston skirt running about the channel axis and in the first axial direction by a piston head, and which is open in a second axial direction which is counter to the first axial direction.

4. Pipetting apparatus according to Claim 3,
**characterized in that** the cylinder end region for work is accommodated in the hollow of the piston such that it can undergo relative motion.

5. Pipetting apparatus according to Claim 3 or 4,
**characterized in that** a piston wall which delimits the hollow has an opening at which the sensor for acquiring the state variable is provided.

6. Pipetting apparatus according to Claim 5,
**characterized in that** the sensor closes off the opening.

7. Pipetting apparatus according to Claim 3,
**characterized in that** the sensor forms part of a piston wall which delimits the hollow of the piston.

8. Pipetting apparatus according to one of Claims 5 to 7,
**characterized in that** the sensor is arranged in the region of the piston head or forms part of the latter.

9. Pipetting apparatus according to Claim 8, taking Claim 3 into account,
**characterized in that** the piston is made from at least two parts, with a casing part with at least one through-hole and with a cover part which is connected to the casing part in such a fashion that it closes off the at least one through-hole on one side.

10. Pipetting apparatus according to Claim 9,
**characterized in that** at least one sensor for acquiring a state variable of the work fluid is provided on the cover part, preferably at a point which is axially aligned with the through-hole in the assembled state of the apparatus.

11. Pipetting apparatus according to one of the preceding claims,
**characterized in that** it has a pipette head with a multiplicity of work spaces which are preferably arranged like a matrix.

12. Pipetting apparatus according to Claim 11,
**characterized in that** a sensor for acquiring a state variable of the work fluid is assigned to each work space.

13. Pipetting apparatus according to Claim 11 or 12, taking Claim 9 into account,
**characterized in that** the casing part is a perforated plate.

14. Pipetting apparatus according to one of Claims 11 to 13, taking Claim 9 into account,
**characterized in that** a multiplicity of state variable sensors are arranged, preferably like a matrix, on the cover part, preferably on an end face of the latter.

## Revendications

1. Dispositif de pipetage pour l'aspiration et la distribution d'un fluide de dosage à l'aide d'un fluide de travail différent de celui-ci, le fluide de travail étant reçu dans un espace de travail au volume variable qui s'étend le long d'un axe de canal et est formé, par rapport à l'axe de canal, au moins le long d'une section axiale de ce dernier par un système à piston et cylindre, avec un cylindre délimitant l'espace de travail le long d'une section de cylindre dans le sens radial et avec un piston délimitant l'espace de travail dans un premier sens axial, le cylindre et le piston étant disposés de manière mobile l'un par rapport à l'autre de sorte que le système à piston et cylindre présente une zone d'extrémité longitudinale de dosage axiale ouverte pour l'aspiration et la distribution et une zone d'extrémité longitudinale de travail axiale fermée par le piston, le piston étant réalisé comme un piston extérieur et entourant le cylindre à l'extérieur dans la zone d'extrémité longitudinale de travail du système à piston et cylindre, **caractérisé en ce qu'**un capteur est reçu sur le piston, lequel est réalisé afin de détecter au moins une grandeur d'état du fluide de travail, de préférence sa pression.

2. Dispositif de pipetage selon la revendication 1,
**caractérisé en ce qu'**une surface du piston intérieure dans le sens radial fait face à une surface du cylindre extérieure dans le sens radial dans une zone d'extrémité de cylindre de travail proche de la zone d'extrémité longitudinale de travail du système à piston et cylindre, sur au moins l'une des deux surfaces étant prévue une garniture qui repose sur l'autre surface respective afin de rendre étanche le piston et le cylindre l'un contre l'autre.

3. Dispositif de pipetage selon la revendication 2,
**caractérisé en ce que** le piston présente une cavité qui est délimitée par rapport à l'axe de canal et en cas d'observation à l'état monté, dans le sens radial par une jupe de piston tournant autour de l'axe de canal, est délimitée dans le premier sens axial par une tête de piston et est ouverte dans un second sens axial opposé au premier sens axial.

4. Dispositif de pipetage selon la revendication 3,
**caractérisé en ce que** la zone d'extrémité du cylindre de travail est reçue de manière relativement mobile dans la cavité du piston.

5. Dispositif de pipetage selon la revendication 3 ou 4,
**caractérisé en ce qu'**une paroi de piston délimitant la cavité présente une ouverture, sur laquelle est prévu le capteur servant à la détection de la grandeur d'état.

6. Dispositif de pipetage selon la revendication 5,
**caractérisé en ce que** le capteur ferme l'ouverture.

7. Dispositif de pipetage selon la revendication 3,
**caractérisé en ce que** le capteur forme une partie d'une paroi de piston délimitant la cavité du piston.

8. Dispositif de pipetage selon l'une quelconque des revendications 5 à 7,
**caractérisé en ce que** le capteur est disposé dans la zone de la tête de piston ou en forme une partie.

9. Dispositif de pipetage selon la revendication 8 en intégrant la revendication 3,
**caractérisé en ce que** le piston est réalisé au moins en deux parties avec une partie d'enveloppe qui présente au moins une ouverture de passage, et une partie de couvercle reliée à la partie d'enveloppe de manière à fermer au moins une ouverture de passage d'un côté.

10. Dispositif de pipetage selon la revendication 9,
**caractérisé en ce qu'**au moins un capteur servant à la détection d'une grandeur d'état du fluide de travail est prévu sur la partie de couvercle, de préférence à un endroit qui s'aligne axialement sur l'ouverture de passage à l'état monté du dispositif.

11. Dispositif de pipetage selon l'une quelconque des revendications précédentes,
**caractérisé en ce qu'**il présente une tête de pipetage dotée d'une pluralité d'espaces de travail qui sont disposés de préférence comme une matrice.

12. Dispositif de pipetage selon la revendication 11,
**caractérisé en ce qu'**un capteur servant à la détection d'une grandeur d'état du fluide de travail est associé à chaque espace de travail.

13. Dispositif de pipetage selon la revendication 11 ou 12 en intégrant la revendication 9,
**caractérisé en ce que** la partie d'enveloppe est une plaque perforée.

14. Dispositif de pipetage selon l'une quelconque des revendications 11 à 13 en intégrant la revendication 9,
**caractérisé en ce qu'**une pluralité de capteurs de grandeur d'état est disposée de préférence comme une matrice sur la partie de couvercle, de préférence sur une partie frontale de celui-ci.
